# EUROPÄISCHE PATENTSCHRIFT

(11) **EP 0 263 340 B1**
(45) Veröffentlichungstag und Bekanntmachung des Hinweises auf die Patenterteilung: **23.01.1991**
(21) Anmeldenummer: 87113635.4
(22) Anmeldetag: 17.09.1987
(51) Int. Cl.: F23K 5/00

(54) **Ölbrenner**
Oil burner
Brûleur à huile

(30) Priorität: 08.10.1986 DE 3634345
(43) Veröffentlichungstag der Anmeldung: 13.04.1988
(73) Patentinhaber: ABIG WERKE Carry Gross GmbH & Co. KG, D-88662 Überlingen (DE)
(72) Erfinder:
(74) Vertreter: Schwabe - Sandmair - Marx

(56) Entgegenhaltungen:
- DE-A- 2 735 764
- FR-A- 2 477 266
- FR-A- 2 499 213
- GB-A- 861 087
- US-A- 2 468 960
- US-A- 2 685 919
- US-A- 2 686 562
- US-A- 2 741 301
- US-A- 3 987 810

## Beschreibung

Die Erfindung betrifft einen Ölbrenner gemäß dem Oberbegriff des Anspruchs 1.

Ein solcher Ölbrenner weist eine Ölpumpe auf. Diese Ölpumpe ist mit einem Ölzulauf an einer Öltank anschließbar und weist ein Druckbegrenzungsventil auf, welches das überschüssige Öl durch einen Ölablauf wieder zum Tank zurückleitet.

Aus dem Druckbegrenzungsventil wird Öl zu einer Brennerdüse gepumpt.

Wenn nun der Pumpenmotor an- und abgeschaltet wird, dann würde der Förderdruck zur Brennerdüse bis zum Nenndruck langsam ansteigen bzw. wieder langsam abfallen, so daß, bevor ein sauberer Düsenstrahl gebildet wurde und nachdem dieser beendet wurde, eine verhältnismäßig lange Zwischenphase besteht, in welcher das 01 in einem unzureichenden Strahl oder tropfenweise aus der Brennerdüse austritt. Dies führt dazu, daß sich rund um die Brennerdüse Öl ansammelt, das Rückstände in Form von Ölkohle bildet, welche letztlich sogar die Brennerdüse zersetzen kann. Zur Milderung dieses Nachteils ist in der Verbindungsleitung zwischen Brennerdüse und Druckbegrenzungsventil ein steuerbares Absperrventil angeordnet, welches in der Regel mittels eines Elektromagneten ansteuerbar ist. Bei Abschalten des Pumpenmotors oder nach Erreichen der Nenndrehzahl des Pumpenmotors schließt bzw. öffnet dieses Absperrventil.

In neuerer Zeit verwendet man jedoch ein dickflüssigeres Öl, welches in kleinen Leistungsbereichen (von 1 kg/h bis 3 kg/h) aufgeheizt werden muß, um eine im wesentlichen konstante Viskosität des Heizöles zu erhalten, d.h. auch um den Brenner viskositätsunabhängig betreiben zu können.

Zur Aufheizung ist im Düsengestänge eine Heizpatrone von etwa 10 mm Durchmesser und etwa 100 mm Länge angeordnet, welche das Öl unmittelbar vor der Düse erhitzt. Die Temperatur wird bei den obengenannten, geringen Durchsätzenauf ca. 90°C gebracht. Ein Thermostat, der für den Brenner die Kaltölverreigelung darstellt, schaltet nun bei Erreichen der genannten Öltemperatur den Brenner ein. Die Öltemperatur nimmt mit steigender Ölleistung ab, so daß unter Umständen das Öl bei einem Ölbestieb von 3 kg/h lediglich eine Temperatur von 30°C bis 40°C aufweist. Diese geringe Anhebung der Öltemperatur auf ein konstantes Niveau reicht aber schon, um den Brennerbetrieb sicher betreiben zu können.

Es ergibt sich nun folgende Problematik: beim Aufheizen des Düsengestänges auf ca. 90°C tritt nun, bedingt durch die Erhöhung der Temperatur, eine entsprechende Ausdehnung des Öls auf, welche dazu führt, daß Öl aus der Düse austritt. Dieses Öl verschmutzt nun die Stauscheibe und die Umgebung der Düse und führt gegebenenfalls zur Ansetzung von Ölkohle, so daß der Betreib der Anlage nich mehr gewährleistet ist.

Weiterhin ist durch fortwährende Gravitationsausscheidung (Gasausscheidung) ein Nachtropfen der Düsen in der Praxis nicht zu verhindern, solange man nicht Pumpen mit verhältnismäßg kleinen Fördermengen einsetzt, um somit die Sauggeschwindigkeit des Öls zu verrigern. Hier tritt in der Regel die Gravitationsausscheidung bei zu langer Sauglänge auf.

Um diesem gravierenden Nachtropfen abzuhelfen, wurde in der gattungsbildenden DE-OS 33 08 208 vorgeschlagen, die Endleitung an eine Absaugeinrichtung anzuschließen. Diese bekannte Absaugeinrichtung besteht aus einem schaltbaren Ventil, welches beim Abschalten des Pumpenmotors und Verschließen des Absperrventils eine Verbindung zwischen der Endleitung und der Saugseite der Pumpe herstellt, wobei die Saugwirkung der auslaufenden Pumpe dafür sorgt, daß das Öl aus der Endleitung abgesaugt wird. In diesem Fall wird das Öl mit allen Gaseinschlüssen abgesaugt, so daß diese nicht zu einem Nachtropfen führen können. Beim Vorheizen des Düsengestänges ist die Düse und die Endleitung leer, so daß nicht sich ausdehnendes Öl zur Düse austreten kann.

Aus der GB-A-861 087 ist eine Vorrichtung zur Einspeisung von Öl in einen Ölbrenner bekannt, die eine Absaugeinrichtung mit einem Kolben aufweist, die einer Brennerdüse vorgeschaltet ist. Über eine Ölförderpumpe wird die Vorrichtung mit Öl gespeist. Der Kolben, der dichtend in einem Zylinder der Absaugeinrichtung geführt ist, ist zwischen zwei Extremlagen im Zylinder verschiebbar. Der Zylinder weist einen Innenraum auf, der über eine Absaugleitung an die Endleitung und damit an die Düse angeschlossen ist. Die Ölförderpumpe beweg über ihren Förderdruck den Kolben, der durch eine Feder entgegengesetzt zum Förderdruck der Ölförderpumpe vorgespannt ist. Wird die Pumpe abgeschaltet, so bewegt sich der Kolben, so daß er auf der einen Seite die Endleitung der Düse verschließt und auf der anderen Seite den Innenraum vergrößert. Dadurch entsteht ein Unterdruck, über den Öl durch die Absaugleitung aus der Düse abgezogen wird. Hierdurch wird ein Nachtropfen verhindert. Zum Druckabbau in der Vorrichtung ist eine Leitung vorgesehen, über die die Ölförderpumpe mit einer Rückflußleitung verbunden ist.

Dabei ist es nachteilig, daß durch diese permanente Verbindung zu viel Öl in die Rückflußleitung gelangen kann, wodurch sich der Druck bei erneuter Aktivierung der Ölförderpumpe nur zögerlich aufbauen kann.

Außerdem ist es möglich, daß durch die permanente Verbindung der Zuführleitung der Ölförderpumpe mit der Rüchflußleitung Luft in die Zuführleitung der Ölförderpumpe gelangt, die später, bei erneuter Aktivierung der Ölförderpumpe zu Druckschwankungen führt und zudem zur Brennerdüse gelangen kann, wodurch der zu verbrennende Ölstrahl unterbrochen wird, was die einwandfreie Funktion des Ölbrenners äußerst nachteilig beeinflußt. Auf diese Weise ist es in der Regel auch nich möglich, den Betriebsöldruck besonders rasch und ruckartig aufzubauen.

Es ist die Aufgabe der vorliegenden Erfindung einen Ölbrenner derart weiterzuentwicklen, daß er die oben aufgeführten Nachteile des Standes der Technik nich aufweist und insbesondere ein besonders schnelles Aufbauen des erforderlichen Öldrucks in Betrieb beim Einschalten der Ölförderpumpe zu gestatten.

Diese Aufgabe ist durch die im Kennzeichen des Anspruchs 1 angegebenen Merkmale gelöst.

Zweckmäßige Ausgestaltungsformen werden durch die Merkmale in den Unteransprüchen definiert.

Kolben, der für die Verdrängung ausgebildet ist, kann nun beim Schließen des Absperrventils seinerseits durch einen Elektromagneten aud der ersten in die zweite Endlage versetzt werden, wobei das in der Endleitung befindliche Öl in den Innenraum abgesaugt wird. Hierbei ist der Innenraum so bemessen, daß so viel Öl aus der zwischen dem Innenraum und der Brennerdüse befindlichen Endleitung abgesaugt wird, daß ein Aussickern von Öl aus der Düsenöffnung zuverlässig verhindert ist. Der Innenraum ist aber völlig mit Öl gefüllt, und bei Öffnen des Absperrventils kann gleichzeitig durch einen elektromagnetischen Antrieb der Kolben in den Innenraum hinein in seine zweite Endlage verschoben werden, so daß das im Innenraum befindliche Öl wieder in die Endleitung hinein verdrängt wird. Bei einsetzendem Druck muß nun nicht die Endleitung vollaufen, sondern der Druck trifft auf die bereits mit Öl gefüllte Endleitung und pflanzt sich in der Ölfüllung fort, so daß an der Brennerdüse ein besonders steiler Druckanstieg auftritt und sich der austretende Ölstrahl ruckartig aufbaut.

Es ist hierbei möglich, den Innenraum mit dem Kolben sehr nahe an der Brennerdüse anzuordnen, so daß nur eine verhältnismäßig kleine Ölmenge, nämlich die Füllung der dann sehr kurzen Endleitung, vom Innenraum aufgenommen zu werden braucht. Es können dementsprechend auch Innenraum und Kolben verhältnismäßig klein ausgelegt werden, so daß der Kolben wegen seiner geringen Masse trägheitsarm anspricht.

Es ist grundsätzlich möglich, zwischen dem Innenraum und der Endleitung ein weiteres, gesteuertes Ventil auzubringen, welches nach Füllung des Innenraums schließt und bei Betriebsaufnahme der Ölpumpe wieder öffnet, um zu verhindern, daß das im Innenraum befindliche Öl zum Brenner hin auslaufen kann.

Durch die Druckkammer zwischen dem Absperrventil und der Endleitung, mit der das vom Innraum abgewandte Ende des Kolbens in Verbindung steht, ist gewährleistet, daß bei einem Druckabfall durch Schließen des Absperrventils in der Druckkammer, die ihrerseits an eine Rücklaufleitung angeschlossen ist, welche durch ein durch den Öldruck oder sonstwie gesteuertes Ventil verschließbar ist, der Kolben durch Schwerkraft oder durch Saugwirkung in das Innere der Druckkammer einfällt, wodurch der Innenraum vergrößert wird. Hierdurch füllt das Öl aus der Endleitung nun diesen vergrößerten Innenraum.

Das Abschließventil, das zwischen der Druckkammer und der Rücklaufleitung sitzt, ist mit einem Ventilkörper ausgestattet, der zwischen zwei Endlagen jeweils gegen einen Ventilsitz bewegbar ist, um in jeder dieser Endlagen die Verbindung abzusperren. Wenn sich der Ventilkörper zwischen den beiden Endlagen befindet, dann kann er von Öl umströmt werden. Dieser Ventilschieber wird durch eine Ventilfeder gegen jenen Ventilsitz gedrückt, der der Druckkammer zugewandt ist. Die Stärke der Ventilfeder ist so eingestellt, daß ihre Kraft dann, wenn in der Druckkammer normaler Betriebsdruck herrscht, von diesem überwunden wird und der Ventilkörper gegen jenen Ventilsitz gepreßt wird, der von der Druckkammer abgewandt ist. Schließt das Absperrventil, so daß der Druck in der Druckkammer zusammenbricht, dann drückt die Ventilfeder den Ventilkörper vom letztgenannten Ventilsitz weg. In der Druckkammer herrscht jedoch noch ein Restdruck, da der Kolben dann, wenn er in seiner Wirkung als Absperrschieber die Verbindung zwischen Druckkammer und Endleitung abgesperrt hat, von seiner Kolbenfeder noch weiter gegen die Druckkammer gedrückt wird und somit danach trachtet, das in dieser befindliche Öl zu verdrängen. Dies ist auch möglich, weil dieses Öl um den in einer Mittelstellung befindlichen Ventilkörper herumströmen kann. Erst wenn der Kolben seine zweite Endlage erreicht hat, sinkt der Druck in der Druckkammer auf den baulich vorgegebenen statischen Druck ab, dessen auf den Ventilkörper einwirkende Kraft wesentlich geringer ist als jene der Ventilfeder. Somit sperrt der Ventilkörper zwischen der Rücklaufleitung und der Druckkammer ab. Die Druckkammer ist somit nich nur durch den als Sperrschieber wirkenden Kolben, sondern auch durch den genannten Ventilkörper sowie das Absperrventil von allen benachbarten Anschlüssen abgesperrt, so daß das Auslecken von Öl zur Endleitung hin zuverlässig verhindert ist.

Gemäß einer bevorzugten Ausgestaltung der Erfindung ist es aber besonders von Vorteil, den Innenraum insgesamt unterhalb der Düse, gegebenenfalls auch interhalb der Endleitung, anzubringen, da aus dem tiefgelegenen Innenraum dann das Öl nich infolge von Schwerkraftwirkung zur Endleitung fließen und aus der Brennerdüse aussickern kann.

Wie oben erwähnt, kann die erforderliche Steuerverbindung zwischen dem Absperrventil und dem Kolben einen Elektromagneten aufweist, der gemeinsam mit dem Absperrventil erregt wird und den Kolben zur Vergrößerung oder Verkleinerung des Innenraums verschiebt.

Gemäß einer weiteren Ausgestaltung ist es aber besonders vorteilhaft, zur Bewegung des Kolbens und zur Übermittlung eines Signals zwischen Absperrventil und Kolben zu deren gemeinsamer Ansteuerung jenen Öldruck zu nutzen, der hinter dem Absperrventil vorliegt. Schließt nämlich das Absperrventil, dann fällt der Öldruck ab; öffnet das Absperrventil, dann steigt er wieder auf den Nennbetrag an.

Gemäß einer bevorzugten Ausgestaltung wird der Kolben in Richtung zur Druckkammer durch eine Feder beaufschlagt; durch entsprechende Anordnung der Rücklaufleitung z.B. an der Oberseite der Druckkammer ist somit Vorsorge getroffen, daß nur jene Menge an Öl aus der Druckkammer verdrängt wird, welche dem in sie eindringenden Teil des Kolbens entspricht. Es ist somit zugverlässig verhindert, daß beim Abschalten der Ölpumpe dem Leitungssystem zu viel Öl entzogen wird.

Um es einerseits zu ermöglichen, daß sich im Innenraum eine nur verhältnismäßig kleine Ölmenge ansammelt, und andererseits sicherzustellen, daß nicht während der Standzeit der Ölpumpe Öl aus dem Leitungssystem in die ausgelaufene Endleitung nachläuft, ist gemäß einer weiteren, bevorzugten Ausgestaltung der Erfindung der Kolben selbst als Ventilschieber ausgebildet, der in seiner zweiten Endlage, in welcher er den Innenraum freigibt und in diesen das Öl aus der Endleitung einsaugt, gleichzeitig die Verbindung zwischen dieser und der Druckkammer und somit auch dem Absperrventil absperrt. Wenn nun bei der erneuten Inbetriebnahme der Ölpumpe sich der Kolben aus seiner zweiten Endlage in die erste Endlange bewegt, dann preßt er aus dem Innenraum das ÖI in die Endleitung und öffnet dann die Verbindung zwischen dieser und der Druckkammer, so daß dann, wenn das Leitungssystem von der Ölpumpe mit Druck beaufschlagt wird, bereits nahezu das gesamte Leitungssystem mit Öl gefüllt ist.

Wie bereits oben erwähnt, ist das Abschließventil zwischen der Druckkammer und der Rücklaufleitung angeordnet. Dieses Abschließventil kann aus einer Anordnung mehrerer Ventile bestehen, oder aus einem steuerbaren Ventilschieber, der je nach Betriebszustand durch einen Stellmotor, etwa durch eine Druck-Stelleinrichtung oder einen Elektromagneten, eine Lage einnimmt, in welcher er die Verbindung zwischen der Druckkammer und der Rücklaufleitung öffnet oder schließt.

Es gelingt der Erfindung nicht nur, beim Abschalten der Ölpumpe das in der Endleitung befindliche Öl abzusaugen, sondern es wird durch Zurückpumpen dieses Öles in die Endleitung bei erneuter Inbetriebnahme der Ölpumpe außerdem ein rascher und steiler Druckanstieg an der Brennerdüse gewährleistet und somit die Bildung von Ablagerungen im Umkreis der Brennerdüse noch weiter vermindert.

Der Gegenstand der Erfindung wird anhand einer schematischen Zeichnung beispielsweise noch näher erläutert; in dieser zeigen:
Fig. 1 die schematische Darstellung einer erfindungsgemäßen Ölpumpe in Betrieb,
Fig. 2 die in Fig. 1 gezeigte Ölpumpe während des Abschaltens,
Fig. 3 die in Fig. 1 und 2 gezeigte Ölpumpe im Stillstand, und
Fig. 4 den Schnitt längs Linie A-A in Fig. 1 bis 3.

In allen Figuren bezeichnen gleiche Bezugszeichen gleiche Elemente. Die jeweilige Strömungsrichtung des Öles ist durch ausgezogene Pfeile bezeichnet.

Bevor die Wirkungsweise der erfindungsgemäßen Pumpe anhand der Fig. 1 bis 3 erläutert wird, wird zunächst der allgemeine Aufbau beschrieben.

Eine Förderpumpe 1 ist durch einen in der Zeichnung nicht gezeigten Elektromotor betrieben und weist ein in der Zeichnung nich näher bezeichnetes Druckbegrenzungsventil auf, das dafür sorgt, daß trotz des Auftretens einer überschüssigen Fördermenge und eines zu hohen Förderdruckes dieser Druck nicht weitergegeben wird, sondern das überschüssige Öl abgeleitet wird.

Das Öl wird der Pumpe über einen Ölzulauf 2 zugeführt; das überschüssige Öl wird durch einen Ölablauf 3 zu jenem Vorratstank zurückgefördert, an den auch der Ölzulauf 2 angeschlossen ist.

An die Pumpe ist ferner eine Förderleitung 4 angeschlossen, sowie eine Rücklaufleitung 27, die, wie gestrichelt angedeutet, mit dem Ölablauf 3 in Verbindung steht.

In der Förderleitung 4, in welcher infolge der Wirkung des Druckbegrenzungsventils im Betrieb konstanter Druck herrscht, ist der Förderpumpe 1 ein Absperrventil 5 nachgeschaltet, welches beispielsweise durch einen Elektromagneten betätig werden kann.

An das Absperrventil 5 ist eine Ölabsaugeinrichtung 6 angeschlossen.

Diese Ölabsaugeinrichtung 6 weist einen Block 7 auf, mit einem Einlaß 8, an den die Förderleitung 4, die vom Absperrventil 5 herkommt, angeschlossen ist.

Der Einlaß 8 mündet im Inneren des Blockes 7 in eine Druckkammer 9 ein. Diese wird von Teil einer mittigen, mehrfach abgesetzten Durchgangsbohrung gebildet.

In das obere Ende der Durchgangsbohrung ist, die Druckkammer 9 begrenzend, ein Abschließventil 10 eingeschraubt, das an die Rücklaufleitung 27 angeschlossen ist.

Die Druckkammer 9 erweitert sich nach unten hin unter Bildung einer Auflageschulter und verengt sich dann unter Bildung einer Zylinderbohrung 11. Diese Zylinderbohrung 11 ist nach unten hin durch einen Gewindestopfen 12 dichtend verschlossen.

Die Zylinderbohrung 11 weist etwa in der Mitte ihrer Längenerstreckung eine Ringnut 13 auf, in die tangential eine quer zur Mittelbohrung ausgerichtete Bohrung einmündet, welche eine Ölaustrittsöffnung 14 bildet.

Zwischen der Zylinderbohrung 11 und dem den Stopfen 12 aufnehmenden Gewinde ist ein erweiterter Abschnitt 15 angeordnet.

An dem der Druckkammer 9 zugewandten Ende der Zylinderbohrung 11 ist eine Ringdichtung 16 angeordnet.

Im Inneren der Zylinderbohrung 11 ist ein Kolben 17 verschlieblich geführt, der die Ringdichtung 16 durchdringt und in dieser dichtend geführt ist. Dieser Kolben liegt mit seiner der Druckkammer 9 zugewandten Querfläche beim Stillstand der Ölpumpe (Fig. 3) gegen jene Schulter an, welche in der Druckkammer 9 gebildet ist.

Der Stopfen 12 weist eine Ausdrehung auf, die dem Kolben 17 zugewandt ist und einen etwas größeren Durchmesser aufweist als dieser. In der in Fig. 1 gezeigten Betriebslage liegt der Kolben 17 mit seinem dem Stopfen 12 zugewandten Ende in der genannten Ausdrehung.

Der Stopfen 12 und der Kolben 17 weisen jeweils eine mittige Bohrung auf, in welcher eine Kolbenfeder 18 eingesetzt ist. Diese Kolbenfeder 18 ist als Schrauben-Druckfeder ausgebildet.

Der Stopfen 12 ist nur soweit in die Mittelbohrung des Blocks 7 eingeschraubt, daß er mit seinem inneren Ende nicht gegen jene Schulter anliegt, welche den Übergang zwischen der Zylinderbohrung 11 und dem erweiterten Abschnitt 15 bildet.

Zwischen der Ölaustrittsöffnung 14 und dem erweiterten Abschnitt 15 ist eine Verbindungsbohrung 19 angeordnet, welche eine Verbindung zwischen der Ölaustrittsöffnung 8 und dem Innenraum 20 der Zlinderbohrung 11 herstellt.

An die Ölaustrittsöffnung 8 ist eine Endleitung 21 angeschlossen, welche in eine Brennerdüse 22 einmündet.

Das Abschließventil 10 weist einen mittige Durchgangsbohrung auf, welche koaxial zu jener des Blocks 7 verläuft. Diese Durchgangsbohrung erweitert sich von unten nach oben unter Bildung einer Querschulter 23.

Im Inneren der Zylinderbohrung 11 ist ein Kolben 17 verschieblich geführt, der die Ringdichtung 16 durchdringt und in dieser dichtend geführt ist. Dieser Kolben liegt mit seiner der Druckkammer 9 zugewandten Querfläche beim Stillstand der Ölpumpe (Fig. 3) gegen jene Schulter an, welche in der Druckkammer 9 gebildet ist.

Der Stopfen 12 weist eine Ausdrehung auf, die dem Kolben 17 zugewandt ist und einen etwas größeren Durchmesser aufweist als dieser. In der in Fig. 1 gezeigten Betriebslage liegt der Kolben 17 mit seinem dem Stopfen 12 zugewandten Ende in der genannten Ausdrehung.

Der Stopfen 12 und der Kolben 17 weisen jeweils eine mittige Bohrung auf, in welcher eine Kolbenfeder 18 eingesetzt ist. Diese Kolbenfeder 18 ist als Schrauben-Druckfeder ausgebildet.

Der Stopfen 12 ist nur soweit in die Mittelbohrung des Blocks 7 eingeschraubt, daß er mit seinem inneren Ende nicht gegen jene Schulter anliegt, welche den Übergang zwischen der Zylinderbohrung 11 und dem erweiterten Abschnitt 15 bildet.

Zwischen der Ölaustrittsöffnung 14 und dem erweiterten Abschnitt 15 ist eine Verbindungsbohrung 19 angeordnet, welche eine Verbindung zwischen der Ölaustrittsöffnung 8 und dem Innerraum 20 der Zylinderbohrung 11 herstellt.

An die Ölaustrittsöffnung 8 ist eine Endleitung 21 angeschlossen, welche in eine Brennerdüse 22 einmündet.

Das Abschließventil 10 weist einen mittige Durchgangsbohrung auf, welche koaxial zu jener des Blocks 7 verläuft. Diese Durchgangsbohrung erweitert sich von unten nach oben unter Bildung einer Querschulter 23, welche einen ersten Ventilsitz für einen Ventilkörper 24 bildet, der in einem erweiterten Abschnitt der Mittelbohrung des Abschließventils 10 angeordnet ist.

Oberhalb des auf der Schulter 23 aufsitzenden Ventilkörpers 24 ist in der diesen aufnehmenden Bohrung ein zweiter Ventilsitz 25 ausgebildet, der z.B. aus einem Kunststoffring besteht, der in eine in die Bohrung eingestochene Ringnut eingedrückt ist.

Oberhalb des zweiten Ventilsitzes 25 ist eine öldurchlässige Federabstützung angeordnet; der Ventilkörper 24 weist eine dieser zugewandte Sackbohrung auf.

Die Sackbohrung nimmt eine Ventilfeder 26 auf, die als Druck-Schraubenfeder ausgebildet ist und den Ventilkörper 24 nach unten gegen den ersten Ventilsitz 23 drückt.

Die Lage der Elemente der beschriebenen Pumpe bei deren Betrieb sind in Fig. 1 gezeigt.

Hierbei saugt die Förderpumpe 1 über den Ölzulauf 2 von einem nicht gezeigten Tank Öl an, das mit konstantem Druck in die Förderleitung 4 eingespeist wird und das in diesem Betriebszustand offene Absperrventil 5 durchströmt. Das Öl gelangt durch den Einlaß 8 des Blocks 7 in die Druckkammer 9, in welcher sich ebenfalls der volle Betriebsdruck einstellt. Durch diesen verhältnismäßig hohen Druck wird der Ventilschieber 24 nach oben gegen den zweiten Ventilschieber 25 gepreßt, während der Kolben 17 nach unten in seine erste Endlage gepreßt wird, in welcher er mit seinem unteren Ende in der Ausdrehung des Stopfens 12 aufsitzt. Hierbei befindet sich die Oberkante des Kolbens 17 in Höhe der Mitte der Ringnut 13.

Da der Ventilkörper 24 gegenüber dem Ventilsitz 25 abdichtet, kann aus der Druckkammer 9 kein Öl in die Rücklaufleitung 27 gelangen. Das Öl strömt vielmehr von der Druckkammer 9 in die Ringnut 13 und aus dieser in die Ölaustrittsöffnung 14 (sh. Fig. 4). Aus dieser Ölaustrittsöffung 14 gelangt das Öl durch die Endleitung 21 in die Brennerdüse 22.

Der Öldruck pflanzt sich auch durch die Verbindungsbohrung 19 in den erweiterten Abschnitt 15 fort, kann aber von unten her nicht auf den Kolben 17 einwirken, da dieser, wie oben erwähnt, auf dem Boden der Ausdrehung im Stopfen 12 aufsitzt.

Wenn die Ölpumpe aus dem in Fig. 1 gezeigten Betriebszustand heraus abgeschaltet wird, dann stellt sich der in Fig. 2 gezeigte Betriebszustand ein: hierbei wird zunächst die Stromzufuhr zu dem die Förderpumpe 1 antreibenden Elektromotor unterborchen; dieser Strom hält auch das Absperrventil 5 offen, so daß dieses durch Federkraft ebenfalls geschlossen wird. Von diesem Zeitpunkt an unterbleibt jegliche Druckförderung zum Einlaß 8 hin. Da die Druckkammer 9 zur Endleitung 21 hin offen ist, fällt der in ihr herrschende Druck ab, so daß die Kolbenfeder 18 imstande ist, den Kolben 17 nach oben in die Druckkammer 9 hinein zu schieben. Hierbei taucht der Kolben 17 in die Ringdichtung 16 ein und unterbricht somit die Verbindung zwischen der Druckkammer 9 und der Endleitung 21. Gleichzeitig mit dieser Bewegung vergrößert sich der Innenraum 20, so daß das in der Endleitung 21 und in der Brennerdüse 22 befindliche Öl nach unten durch die Verbindungsbohrung 19 und den erweiterten Abschnitt 15 in den Innenraum 20 eingesaugt wird, wo es sich ansammelt. Da dieser Innenraum 20 unterhalb der Endleitung 21 und der Brennerdüse 22 liegt, kann das Öl nicht mehr aus dieser herauslaufen. Da die Endleitung 21 und die Brennerdüse 22 ferner durch die Dichtungswirkung zwischen Kolben 17 und Ringdichtung 16 nicht mehr an die übrigen Leitungen Angeschlossen sind, kann auch kein weiteres Öl nachströmen, welches die Endleitung 21 wieder füllen könnte.

Mit dem Abfallen des Druckes in der Druckkammer 9 hat sich auch der Ventilkörper 24 infolge der Einwirkung der Ventilfeder 26 in seine untere, erste Endlage bewegt, in welcher er gegen den Ventilsitz 23 anliegt. Nachdem aber der Kolben 17 in die Ringdichtung 16 eingetaucht ist, ist die Druckkammer 9 wieder völlig abgeschlossen und der in ihr herrschende Druck erhöht sich infolge der Wirkung der Kolbenfeder 18, welche den Kolben nach oben in die Druckkammer 9 hineinpreßt. Auf die Kraft der Druckfeder 18 ist nun jene der Ventilfeder 26 so abgestimmt, daß der Ventilkörper 24 leicht abhebt, aber nicht zur Anlage am oberen, zweiten Ventilsitz 25 gelangt. Das in der Druckkammer 9 befindliche 01 wird somit vom Kolben 17 verdrängt, umströmt den Ventilkörper 24 und gelangt durch die Rücklaufleitung 27 und die Pumpe 1 in deren Ölablauf 3.

Durch den Rücklauf des Öles sinkt wiederum der Druck in der Druckkammer 9 ab, so daß die Ventilfeder 26 die durch den Druck auf den Ventilkörper 24 einwirkende Kraft überwindet und diesen nach unten in Anlage mit dem ersten Ventilsitz 23 preßt. Somit ist verhindert, daß etwa in der Rücklaufleitung 27 verbliebenes Öl aufgrund seines statischen Druckes durch die Ringdichtung 16 hindurchleckt und somit in die Endleitung 21 gelangt.

Bei Betriebsaufnahme stellt sich wieder der in Fig. 1 gezeigte Betriebszustand ein.

## Patentansprüche

1. Ölbrenner mit den folgenden Merkmalen:
- eine Förderpumpe (1) mit einem Druckbegrenzungsventil,
- ein diesem nachgeschaltetes Absperrventil,
- eine mit diesem durch eine Endleitung (21) verbundene Brennerdüse,
- eine Rücklaufleitung (27), und
- eine an die Endleitung angeschlossene, bei oder kurz nach dem Schließen des Absperrventils wirksame Absaugeinrichtung, dadurch gekennzeichnet, daß
- die Absaugeinrichtung (6) einen Kolben (17) aufweist, der dichtend (Ringdichtung 16) in einem Zylinder (11) geführt und zwischen einer ersten und einer zweiten Endlage beweglich ist, und
- die Absaugeinrichtung (6) eine Druckkammer (9) aufweist, die sowohl mit dem Absperrventil (5) als auch mit der Endleitung (21) verbunden und an die Rücklaufleitung (27) anschließbar ist, und daß das vom Innenraum (20) abgewandte Ende des Kolbens (17) mit der Druckkammer (9) in Verbindung steht,
- der Innenraum (20) des Zylinders (11) an die Endleitung (21) angeschlossen ist, und
- der Kolben (17) mit dem Absperrventil (5) in solcher Steuerverbindung steht, daß er bei offenem Absperrventil (5) seine den Innenraum (20) verkleinernde erste Endlage (Fig. 1) einnimmt und sich bei oder kurz nach dem Schließen des Absperrventils (5) in seine zweite den Innenraum (20) vergrößernde Endlage (Fig. 3) bewegt, und
- zwischen der Druckkammer (9) und der Rücklaufleitung (27) ein Abschließventil (10) angeordnet ist, daß das Abschließventil (10) einen zwischen zwei Ventilsitzen (23, 25) beweglichen, durch eine Ventilfeder (26) gegen den druckkammerseitigen Ventilsitz (23) gedrückten Ventilkörper (24) aufweist, und daß die Ventilfeder so ausgelegt ist, daß der Ventilkörper (24) bei einem Druck in der Druckkammer (9) einer Zwischenlage zwischen den beiden Ventilsitzen (23, 25) verharrt und die Ölströmung aus der Druckkammer (9) in die Rücklaufleitung (27) gestattet.

2. Ölbrenner nach Anspruch 1, dadurch gekennzeichnet, daß der Innenraum (20) unterhalb der Brennerdüse (22) und der Endleitung (21) angeordnet ist.

3. Ölbrenner nach einem der Ansprüche 1 oder 2, gekennzeichet durch eine den Kolben in seine zweite Endlage schiebende Kolbenfeder (18), die im wesentlichen den Druck in der Druckkammer (9) bestimmt.

4. Ölbrenner nach einem der Ansprüche 1 bis 3, dadurch gekennzeichnet, daß das der Druckkammer (9) zugewandte Ende des Kolbens (17) als Sperrschieber ausgebildet ist, der in der zweiten Endlage die Verbindung zwischen der Druckkammer (9) und der Endleitung (21) sperrt.

## Revendications

1. Brûleur à fuel comprenant:
- une pompe d'alimentation (1) avec une soupape de limitation de pression;
- une soupape d'arrêt montée en aval de celle-ci;
- un gicleur de brûleur (22) relié à cette dernière par l'intermédiaire d'une conduite terminale (21),
- une conduite de retour (27); et
- un dispositif d'aspiration (6) qui est raccordé à la conduite terminale et qui agit lors de la fermeture de la soupape d'arrêt ou peu après cette fermeture,
le brûleur à fuel étant caractérisé en ce que:
- le dispositif d'aspiration (6) comporte un piston (17) qui est guidé de manière étanche (joint d'étanchéité annulaire (16)) dans un cylindre (11), et qui est mobile entre une première et une deuxième position d'extrémité, et
- le dispositif d'aspiration (6) comporte une chambre de pression (9) qui est reliée à fois à la soupape d'arrêt (5) et à la conduite terminale (21), et qui peut être raccordée à la conduite de retour (27), et en ce que l'extrémité du piston (17) opposée à l'espace intérieur (20), communique avec la chambre de pression (9),
- la chambre intérieure (20) du cylindre (11) est raccordée à la conduite terminale (21),
- le piston (17) est couplé, quant à sa commande, à la soupape d'arrêt (5), de façon qu'il prenne sa première position extrême (figure 1) réduisant l'espace intérieur (20) lorsque la soupape d'arrêt (5) est ouverte, et qu'il se déplace vers sa deuxième position extrême (figure 3) agrandissant l'espace intérieur (20) lors de la fermeture de la soupape d'arrêt (5) ou peu après cette fermeture, et
- une soupape d'obturation (10) est disposée entre la chambre de pression (9) et la conduite de retour (27), en ce que la soupape d'obturation (10) comporte un corps de soupape (24) mobile entre deux sièges de soupape (23, 25) et appliqué contre le siège de soupape (23) situé du côté de la chambre de pression, au moyen d'un ressort de soupape (26), et en ce que le ressort de soupape est dimensionné de telle sorte que, lorsqu'une certaine pression règne dans la chambre de pression (9), le corps de soupape (24) demeure dans une position intermédiaire entre les deux sièges de soupape (23, 25) et permet l'écoulement de fuel de la chambre de pression (9) vers la conduite de retour (27).

2. Brûleur à fuel selon la revendication 1, caractérisé en ce que l'espace intérieur (20) est disposé en-dessous du gicleur de brûleur (22) et de la conduite terminale (21).

3. Brûleur à fuel selon l'une des revendications 1 ou 2, caractérisé par un ressort de piston (18) qui fait coulisser le piston vers sa deuxième position d'extrémité et qui, pour l'essentiel, définit la pression dans la chambre de pression (9).

4. Brûleur à fuel selon l'une des revendications 1 à 3, caractérisé en ce que l'extrémité du piston (17) adjacente à la chambre de pression (9), est réalisée sous la forme d'une vanne d'arrêt qui, dans la deuxième position extrême, interrompt la communication entre le chambre de pression (9) et la conduite terminale (21).

## Claims

1. Oil burner comprising the following features:
- a feed pump (1) having a pressure relief valve,
- a shut-off valve connected downstream of the pressure relief valve,
- a burner nozzle (22) connected to the shut-off valve by a end line (21),
- a return line (27), and
- a suction means (6) connected to the end line and operating either upon or shortly after closing the shut-off valve, characterized in that
- the suction means (8) comprises a plunger (17) sealingly guided (annular seal 16) in a cylinder (11) and movable between a first and a second end position, and
- the suction means (6) comprises a pressure chamber (9) connected to both the shut-off valve (5) and the end line (21) and connectable to the return line (27) and that the end of the plunger (17) which is turned away from the interior space (20) is in communication with the pressure chamber (9),
- the interior space (20) of the cylinder (11) is connected to the end line (21), and
- the piston (17) is in such a control connection with the shut-off valve (5) that if the shut-off valve (5) is opened it takes up its first end position reducing the interior space (20) (fig. 1) and moves on to its second end position enlarging the interior space upon or shortly after closing the shut-off valve (5) (fig. 3), and
- a stop valve (10) is disposed between the pressure chamber (9) and the return line (27), that the stop valve (10) comprises a valve body (24) movable between two valve faces (23, 25) and pressed against the valve face (23) on the side of the pressure chamber by means of a valve spring (26), and that the valve spring is designed in such a way that the valve body (24) remains in an intermediate position between the two valve faces (23, 25) in the case of a pressure existing in the pressure chamber (9) and allows the oil to flow from the pressure chamber (9) into the return line (27).

2. Oil burner according to claim 1, characterized in that the interior space (20) is arranged below the burner nozzle (22) and the end line (21).

3. Oil burner according to one of claims 1 or 2, characterized by a plunger spring (18) pushing the plunger into its second end position, which plunger spring essentially determines the pressure in the pressure chamber (9).

4. Oil burner according to one of claims 1 to 3, characterized in that the end of the plunger (17) which faces the pressure chamber (9) is adapted as sliding valve blocking the connection between the pressure chamber (9) and the end line (21) in the second end position.
